# FASCICULE DE BREVET EUROPEEN

(11) **EP 2 004 124 B1**
(45) Date de publication et mention de la délivrance du brevet: **02.05.2012**
(21) Numéro de dépôt: 06726299.8
(22) Date de dépôt: 03.04.2006
(51) Int. Cl.: A61G 5/14, A61G 5/04, A61G 5/00, A61G 5/10

(54) **FAUTEUIL MULTIPOSITIONS POUR HANDICAPE**
STUHL MIT MEHREREN STELLUNGEN FÜR KÖRPERBEHINDERTE BENUTZER
MULTI-POSITION CHAIR FOR HANDICAPPED USER

(43) Date de publication de la demande: 24.12.2008
(73) Titulaire: Lifestand "Vivre Debout", 01700 Les Echets (FR)
(72) Inventeur: PORCHERON, François, F-01700 Les Echets (FR)
(74) Mandataire: Blanchard, Eugène Gilles
(86) Numéro de dépôt international: PCT/FR2006/050288
(87) Numéro de publication internationale: WO 2007/113395

(56) Documents cités:
- EP-A1- 0 373 245
- DE-U1- 29 922 994
- US-A- 4 312 500
- US-A1- 2003 227 161

## Description

L'invention concerne le domaine technique des sièges multiposition pour handicapés permettant à un utilisateur de passer, par exemple, d'une position assise basse à une position assise haute.

Dans une application, préférée mais non exclusive, l'invention concerne le domaine des fauteuils roulants pour personnes handicapées ou à mobilité réduite qui comprennent des moyens élévateurs assurant une élévation de l'utilisateur placé sur l'assise, de manière à lui permettre, par exemple, d'atteindre des objets placés en hauteur tout en restant assis.

Dans le domaine ci-dessus, une demande internationale WO 92/15271 a, par exemple, proposé un fauteuil pour handicapé comprenant un châssis porteur sur roues. Le fauteuil est, en outre, équipé de manière classique d'une structure d'assise qui comprend au moins un repose-pied, un siège et un dossier. Le fauteuil comprend, enfin, des moyens élévateurs, interposés entre le châssis et la structure d'assise, pour permettre une modification de la hauteur de la structure d'assise.

Selon la demande WO 92/15271, les moyens élévateurs comprennent, à cet effet, un ensemble articulé composé, d'une part, d'un parallélogramme, déformable dans un plan vertical, interposé entre le châssis et la structure d'assise et, d'autre part, d'un moyen d'assistance mécanique adapté pour permettre, par une déformation du parallélogramme, une modification de la hauteur d'assise.

Un tel fauteuil remplit pleinement sa fonction d'élévation-abaissement de l'utilisateur. Cependant, il est apparu qu'un tel fauteuil n'était pas en mesure de permettre une modification aisée de l'inclinaison ou de l'assiette générale de la structure d'assise pour, par exemple, faire adopter à la structure d'assise une position inclinée vers l'arrière et permettre une relaxation à l'utilisateur du fauteuil, tout en diminuant la pression sur les ischions et le fessier pour réduire le risque d'apparition d'escarres et les effets de cisaillement dus aux changements de position.

D'autres mécanismes, tels que ceux décrits dans US 4,312,500 et US 2003/0227161 ne présentent pas de fonction d'élévation, abaissement.

L'invention vise à remédier à cet inconvénient en proposant des moyens d'inclinaison de l'ensemble de la structure d'assise permettant d'assurer une modification de l'inclinaison générale ou de l'assiette de cette dernière, de manière simple, sans modification profonde de la conception du fauteuil.

Afin d'atteindre cet objectif, l'invention concerne donc un fauteuil, suivant la revendication 1 pour personne handicapée ou à mobilité réduite, comprenant :
- un châssis porteur,
- une structure d'assise qui comprend au moins :
   ◆ un repose-pied,
   ◆ un siège,
   ◆ et un dossier,
- et des moyens élévateurs, interposés entre le châssis et la structure d'assise, permettant une modification de la hauteur de la structure d'assise.

selon l'invention, ce fauteuil est caractérisé en ce qu'il comprend des moyens d'inclinaison de l'ensemble de la structure d'assise, moyens d'inclinaison qui sont interposés entre le châssis et la structure d'assise et qui comprennent au moins :
- une embase, solidaire du châssis, qui oscille autour d'un axe sensiblement horizontal et sur laquelle les moyens élévateurs sont adaptés,
- et un moyen d'assistance mécanique interposé entre l'embase et le châssis et qui est adapté pour permettre, par une rotation de l'embase, une modification de l'inclinaison de l'ensemble de la structure d'assise, indépendamment de sa configuration.

Selon l'invention, le fauteuil est également caractérisé en ce que les moyens élévateurs comprennent au moins :
◆ un ensemble articulé qui comprend au moins un polygone déformable dans un plan vertical, interposé entre la structure d'assise et l'embase qui définit alors un côté du polygone déformable,
◆ et un moyen d'assistance mécanique adapté pour permettre, par une déformation du polygone, une modification de la hauteur de la structure d'assise.

Ainsi, la mise en oeuvre de l'embase associée aux moyens d'assistance mécanique permet, de manière très simple, de modifier l'inclinaison générale de la structure d'assise, indépendamment de la configuration adoptée pour cette dernière et, notamment, tout en pouvant conserver la hauteur d'assise souhaitée.

Selon l'invention, le moyen d'assistance mécanique des moyens d'inclinaison peut être réalisé de toute façon appropriée et, par exemple, comprendre un système manoeuvré manuellement, tel que, par exemple, un vérin à vis entraîné au moyen d'un volant équipé d'une manivelle ou, de manière préférée, être motorisé en étant, par exemple, réalisé sous la forme d'un vérin électrique interposé entre l'embase et le châssis.

Selon l'invention, afin d'assurer une plus grande stabilité de la structure d'assise par rapport au châssis, l'ensemble articulé des moyens d'élévation comprend au moins deux polygones déformables dans deux plans verticaux parallèles.

Selon l'invention, il est possible d'adopter plusieurs formes pour les polygones déformables mais, de manière préféré, ces polygones déformables sont des quadrilatères qui seront choisis, de manière avantageuse mais non strictement nécessaire, pour être des parallélogrammes.

Dans une forme préférée mais non strictement nécessaire de réalisation du fauteuil selon l'invention, ce dernier est conçu de manière à former ce qui pourrait être appelé un fauteuil multiposition et la structure d'assise est alors choisie pour être articulée.

A cet effet, la structure d'assise comprend :
- des structures de support du dossier, du siège et du repose-pied qui sont articulées pour autoriser une modification de l'inclinaison relative du dossier par rapport au siège et/ou une modification de l'inclinaison relative du repose-pied par rapport au siège,
- et au moins un moyen d'assistance mécanique, adapté pour assurer une modification de l'inclinaison relative ou de l'angle relatif du dossier par rapport au siège et/ou une modification de l'inclinaison relative ou de l'angle relatif du repose-pied par rapport au siège.

Une telle structure d'assise articulée permet, par exemple, par la modification de l'inclinaison par rapport au siège, d'une part, du dossier et, d'autre part, du repose-pied, d'offrir la possibilité de placer la structure d'assise dans une position allongée en plaçant, par exemple, le repose-pied, le siège et le dossier, dans le prolongement les uns des autres, dans un plan sensiblement horizontal.

De même, il est possible de placer la structure d'assise articulée dans une position de relaxe.

Dans la configuration allongée par exemple, les moyens d'inclinaison ou de modification de l'inclinaison générale de la structure d'assise, peuvent alors être, fort avantageusement, utilisés pour placer la structure d'assise dans une position inclinée, vers l'avant ou, au contraire, inclinée vers l'arrière. Ainsi il est possible de placer l'utilisateur du fauteuil allongé tête en bas, afin de lui appliquer une technique de kinésithérapie respiratoire appelée « claping ».

La combinaison du caractère articulé de la structure d'assise et des moyens d'inclinaison de cette dernière permet de placer le fauteuil, selon l'invention, dans une infinité de configurations, aptes à répondre aux besoins médicaux de l'utilisateur du fauteuil.

Dans une forme encore plus particulièrement préférée, la structure d'assise et le moyen d'assistance mécanique sont adaptés pour permettre le passage de la structure d'assise dans une position de verticalisation, dans laquelle de repose-pied, le siège et le dossier sont placés dans le prolongement les uns des autres, dans un plan sensiblement vertical.

Ici encore, la combinaison du caractère articulé de la structure d'assise et de la mise en oeuvre des moyens d'inclinaison de cette dernière permet, lorsque l'utilisateur est en position de verticalisation, d'adopter une légère inclinaison vers l'arrière de la structure d'assise verticalisée, de manière à procurer à l'utilisateur un sentiment de sécurité.

Selon l'invention, la structure d'assise peut également être adaptée de manière à permettre, d'une part, le passage de la structure d'assise dans la position de verticalisation et, d'autre part, le passage de cette même structure d'assise dans la position dite allongée.

Selon une autre caractéristique de l'invention, le bras de dossier est formé par un vérin motorisé constituant un moyen d'assistance mécanique pour la modification de l'inclinaison relative du dossier par rapport au siège.

Dans le même sens, selon une caractéristique de l'invention, le bras de jambier est formé par un vérin motorisé constituant un moyen d'assistance mécanique pour la modification de l'inclinaison relative du repose-pied par rapport au siège.

De manière préférée, le fauteuil selon l'invention est destiné à permettre un déplacement de l'utilisateur et, à cet effet, il forme un fauteuil roulant dont le châssis comprend au moins trois roues. Afin de donner une autonomie complète à l'utilisateur, l'une au moins des roues sera, de préférence mais non nécessairement, motorisée, auquel cas son fonctionnement sera commandé au moyen de l'unité décommande évoquée ci-dessus.

Diverses autres caractéristiques ressortent de la description ci-dessous effectuée en référence aux dessins annexés qui illustrent une forme préférée mais non limitative de réalisation d'un fauteuil selon l'invention.
La **fig. 1** est une perspective de trois-quarts avant du fauteuil selon l'invention dans une position assise basse ou normale de la structure d'assise.
La **fig. 2** est une élévation de coté du fauteuil, selon la **fig. 1**, dans la position assise basse.
La **fig. 3** est une perspective de trois quarts arrière du fauteuil, selon la **fig. 1****,** en position de verticalisation de la structure d'assise.
La **fig. 4** est une élévation de coté du fauteuil, dans la position selon la **fig. 3****.**
La **fig. 5** est une perspective de trois-quarts avant du fauteuil, selon la **fig. 1**, dans une position allongée inclinée vers l'arrière de la structure d'assise.
La **fig. 6** est une élévation de coté du fauteuil, dans la position selon la **fig. 5****.**
La **fig. 7** est une élévation, analogue à **fig. 2****,** du fauteuil dans une position assise haute de la structure d'assise.
La **fig. 8** est une élévation, analogue à **fig. 2****,** du fauteuil dans une position dite de relaxe de la structure d'assise.
La **fig. 9** est une élévation, analogue à **fig. 2****,** du fauteuil dans une position allongée de la structure d'assise.
La **fig. 10** est une perspective analogue à la **fig.** 3 montrant une autre forme de réalisation d'un fauteuil selon invention.

Un fauteuil selon l'invention, tel qu'illustré aux **fig. 1 à 6**, comprend un châssis porteur **1** sur lequel est adaptée une structure d'assise **2**. Selon la forme illustrée, le châssis **1** comprend deux roues avant motrices **3**, chacune supportée par un bras de suspension **4**. Le **châssis 1** comprend, en outre, deux roues arrière **5**, dites folles, dans la mesure où elles sont liées au châssis **1** par un pivot **6** d'axe sensiblement vertical.

Afin de permettre les modifications de direction du fauteuil lors de son déplacement, chaque roue motrice **3** est équipée d'un moto-réducteur électrique **7** alimenté par un jeu de batteries **8** et piloté par une unité de commande **9** pourvue d'une manette **10**. L'unité de commande **9** permet, au moyen de la manette **10**, d'assurer une commande synchronisée ou non des roues motrices **4** de manière à faire avancer, reculer, tourner à gauche ou à droite, le fauteuil selon l'invention.

Bien entendu, il doit être considéré qu'un tel mode de réalisation du châssis porteur **1** n'est pas strictement nécessaire à l'invention et, ainsi, le châssis porteur pourrait ne comprendre aucune roue motorisée et être, par exemple, conçu pour un déplacement manuel.

De manière classique, la structure d'assise **2** comprend un repose-pied **15**, un siège **16** et un dossier **17**. De manière préférée mais non strictement nécessaire à réalisation d'un fauteuil selon l'invention, la structure, d'assise **2** est articulée de façon à permettre une modification de l'inclinaison relative du dossier **17** par rapport au siège **16** et/ou une modification de l'inclination relative du repose-pied **15** par rapport au siège **16**.

A cet effet et dans la forme de réalisation plus particulièrement illustrée aux figures, la structure d'assise **2** comprend une traverse **19** qui est située dans la région antérieure du fauteuil.

La structure d'assise comprend également une structure **20** de support du siège **16**, qui est composée d'au moins un et, selon l'exemple illustré, de deux longerons **21** qui sont solidaires du siège et qui, selon l'exemple illustré, contribuent à définir un cadre de support de ce dernier. De manière préférée, les longerons **21** sont réalisés en deux parties **21₁, 21₂** pour permettre un réglage de la profondeur d'assise en fonction de la taille et de la corpulence de l'utilisateur du fauteuil.

Les parties avant **21₁** des deux longerons **21** sont articulées à l'avant sur la traverse antérieure **19** par l'intermédiaire de pivots **22** d'axes sensiblement horizontaux. La structure **20** de support articulé du siège **16** comprend, en outre, un vérin télescopique motorisé **23**, constitué, par exemple mais non exclusivement, par un vérin électrique à vis. Le vérin télescopique motorisé **23** est alors articulé à l'avant sur la traverse antérieure **19** par un pivot **24** d'axe également horizontal et, à l'arrière, sur les longerons **21** et/ou comme cela est illustré sur un élément tel qu'une traverse 25 liée aux parties avant **21₁** des deux longerons **21** et constitutive de la structure articulée **20** de support du siège **16.** Le vérin télescopique motorisé **23** est alors fixé à la traverse **25** par l'intermédiaire d'un pivot **26** d'axe horizontal.

La structure d'assise **2** comprend, également, une structure articulée **30** de support du dossier **17.** La structure de support de dossier **30** comprend au moins un et, selon l'exemple illustré, deux montants **31** qui sont solidaires du dossier **17** et qui sont articulés sur les parties arrières **21₂** des longerons **21.**

Selon l'exemple illustré, les montants **31** sont plus particulièrement reliés par une traverse **32** qui se trouve alors elle-même articulée sur les longerons **21** de la structure de support de siège **20,** par l'intermédiaire de pivots **33** d'axes horizontaux.

La structure articulée **30** de support du dossier **17** comprend, en outre, un bras de dossiers **35** placé sous le siège **16,** comme cela ressort plus particulièrement de la **fig. 4****.** Ce bras de dossiers **35** est, de préférence mais non nécessairement, réalisé en deux parties, respectivement antérieure **36** et postérieure **37,** qui permettent un réglage permanent de la longueur du bras de dossier **35,** en fonction notamment de la profondeur d'assise. La partie antérieure **36** du bras de dossier est articulée sur la traverse antérieure **19,** par l'intermédiaire d'un pivot d'axe horizontal **39,** tandis que la partie postérieure **37** est, articulée par un pivot **40,** d'axe également sensiblement horizontal, sur les montants **31 ou** un élément solidaire de ces derniers, en l'espèce un doigt **32₁** faisant partie intégrante de la traverse **32.**

Selon une forme préférée mais non strictement nécessaire de réalisation, la longueur du bras de dossiers **35** est réglable de manière à pouvoir ajuster l'inclinaison relative du dossier **17** par rapport au siège **16.** A cet effet et selon l'exemple illustré, la partie antérieure **36** du bras **35** est formée par un vérin motorisé télescopique, tel que, par exemple, un vérin électrique à vis dont le fonctionnement est piloté par l'unité de commande **9.**

Afin de permettre une modification continue et automatique de la longueur du segment dorsal, à savoir de la distance entre le siège **16** et le dossier **17**, lors de la modification de leur inclinaison relative, le dossier **17** est, de manière préférée, adapté sur chaque montant **31** par l'intermédiaire d'un coulisseau **42** qui est, en outre, relié à la structure de support de siège **20** par une biellette **43.**

La structure d'assise **2** comprend, également, une structure articulée **50** de support du repose-pied **15.** La structure **50** comprend alors au moins un et, selon l'exemple illustré, exactement un segment jambier **51** qui est lié au repose-pied **15** et qui est articulé sur la traverse antérieure **19** par l'intermédiaire d'un pivot **52** d'axe horizontal.

La structure articulée de support de repose-pied **50** comprend, également, au moins et, selon l'exemple illustré, exactement un bras de jambier **53** qui est articulé, d'une part, sur la, traverse antérieure par un pivot **54** d'axe horizontal et, d'autre part, sur le segment jambier **51** également par l'intermédiaire d'un pivot **55** d'axe aussi horizontal.

De manière préférée, le bras de jambier **53** présente une longueur réglable, afin de permettre une modification ou un ajustement de l'inclinaison relative ou inclinaison du segment jambier **51** par rapport au siège **16** et donc, de ce fait, une modification de la position angulaire relative du repose-pied **15** par rapport au siège **16.**

Selon l'exemple illustré, à cet effet et de manière préférée, le bras de jambier **53** est constitué par un vérin télescopique motorisé, tel qu'un vérin électrique à vis, commandé par l'unité **9,** comme cela apparaîtra plus particulièrement par la suite.

Afin de permettre une modification automatique de la distance entre lé repose-pied **15** et le siège **16,** comme cela peut être nécessaire lors de la modification de la position angulaire relative de ces deux éléments, le repose-pied **15** est, selon l'exemple illustré et de manière préférée, adapté sur le segment jambier **51** par l'intermédiaire d'un chariot **56**.

Selon l'exemple illustré, ce chariot **56** est alors relié, par des moyens de liaison **57**, au siège **16** ou à la structure de support de siège **20**, de manière à permettre une modification automatique de la distance entre le siège **16** et le repose-pied **15**, lors de la modification de l'inclinaison relative du segment jambier **51** par rapport au siège **16**.

Conformément à une caractéristique de l'invention, le fauteuil comprend, en outre, des moyens élévateurs **60**, interposés entre le châssis **1** et la structure d'assise **2** pour permettre une modification de la hauteur de la structure d'assise.

Les moyens élévateurs pourraient être réalisés de différentes façons et, par exemple, constitués par un simple vérin, interposé entre le châssis **1** et la structure d'assise **2** et, par exemple, entre le châssis et la traverse antérieure **2.** Toutefois, selon une forme préférée de réalisation de l'invention et afin de présenter une plus grande stabilité et rigidité, les moyens élévateurs **60** comprennent au moins un ensemble articulé qui est constitué d'au moins un ét, selon l'exemple illustré, de deux polygones **61** déformables dans deux plans verticaux parallèles.

Selon l'exemple illustré, chaque polygone déformable **61** présente la forme d'un parallélogramme déformable dont deux grands côtés sont formés par deux segments ou bras inférieur **62ᵢ** et supérieur **62ₛ** qui sont articulés vers l'avant sur la traverse antérieure **19** par des pivots **63ᵢ**,**63ₛ** d'axes sensiblement horizontaux. La traverse antérieure **19** forme alors un petit côté des parallélogrammes déformables **61**. Il doit être noté que, selon l'exemple illustré, l'axe des pivots **63ₛ** des bras supérieurs **62ₛ** est confondu avec l'axe des pivots **22** de la structure articulée de support de siège **20**. Les segments ou bras **62ᵢ**, **62**ₛ sont, par ailleurs, articulés au niveau de leur extrémité postérieure sur une embase **65**, solidaire du châssis et articulée sur ce dernier au moyen d'un pivot d'axe sensiblement horizontal **66**.

Selon l'exemple illustré, l'embase **65** comprend deux palonniers **67** qui forment chacun le petit côté d'un parallélogramme déformable **61**, en étant reliés aux segments **62ᵢ**, **62ₛ** correspondants par des pivots **68ᵢ**, **68ₛ** d'axe sensiblement horizontal. Il sera remarqué que, selon l'exemple illustré, les pivots d'articulation **68ᵢ**, des segments inférieurs **62ᵢ** avec le palonnier correspondant **67**, ont un axe confondu avec l'axe d'oscillation de l'embase. **65** sur le châssis **62**.

Les moyens d'élévation comprennent, en outre, un moyen d'assistance mécanique **70**, interposé entre l'embase **65** et le segment supérieur **62ₛ** gauche pour permettre, par une déformation des polygones ou parallélogrammes déformables **61**, une modification de la hauteur d'assise. Bien entendu selon l'invention les moyens d'assistance mécanique **70** pourraient êtres interposés entre l'embase et un autre segment des parallélogrammes déformable **61**.

De manière préférée, les moyens d'assistance mécanique **70** sont constitués par un vérin télescopique motorisé, tel qu'un vérin électrique à vis, commandé par l'unité **9**.

Enfin, le fauteuil **2** comprend un moyen d'assistance mécanique, tel que, par exemple, un vérin électrique à vis motorisé **73**, interposé entre le châssis **2** et l'embase **65**, de manière à en modifier l'angle relatif. Ainsi, l'embase **65** et le vérin **73** définissent ensemble des moyens d'inclinaison de l'ensemble de la structure d'assise, comme cela apparaîtra par la suite.

Le fauteuil, tel que décrit précédemment, fonctionne de la manière suivante.

Tout d'abord, il doit être rappelé que l'ensemble des organes d'assistance mécanique, constitués par :
■ le vérin télescopique motorisé **70** des moyens d'élévation,
■ le vérin télescopique motorisé **23** de la structure articulée **20 de** support du siège **16**,
■ le vérin télescopique motorisé **36** de la structure articulée **30** de support du dossier **17**,
■ le vérin télescopique motorisé **53** de la structure articulée **50** de support du repose-pied **15**,
■ et le vérin télescopique motorisé **73** des moyens d'inclinaison de l'ensemble de la structure d'assise **2**,
sont tous pilotés par l'unité de commande **9**.

De manière préférée, l'unité de commande **9** est alors conçue de manière à permettre une commande individuelle de chacun de ces vérins. Ainsi, l'utilisateur du fauteuil selon l'invention peut commander un mouvement d'élévation/abaissement de l'ensemble de la structure d'assise par un pilotage du vérin télescopique motorisé **70**, dit de « lift » qui assure une modification de la hauteur du siège **16**. Il est donc possible à l'utilisateur du fauteuil de commander un passage de la position assise basse ou normale telle qu'illustrée à la **fig. 1** à la position assise haute telle qu'illustrée à la **fig. 7**

De même, alors, indépendamment de la hauteur de la structure d'assise ou du siège **16**, l'utilisateur peut également, par l'intermédiaire de l'unité **9**, assurer un pilotage du vérin télescopique motorisé **73**, dit d'assiette, et modifier l'inclinaison générale ou assiette de la structure d'assise pour, par exemple, l'incliner vers l'arrière et se placer dans une position de relaxe comme illustrée à la **fig. 8****.**

Il doit être noté que ce mouvement de modification de l'assiette n'influe aucunement la configuration générale de la structure d'assise.

L'utilisateur peut, également, par le pilotage, au moyen de l'unité de commande **9**, des vérins **36** et **53** modifier l'inclinaison relative du dossier par rapport au siège, ainsi que l'inclinaison du repose-pied par rapport au siège, de sorte qu'il peut placer le fauteuil selon l'invention dans différentes configurations telles que de semi allongée ou, encore, complètement allongée, comme représentée à la **fig. 9**, configuration dans laquelle le dossier **17**, le siège **16** et le repose-pied **15** se trouvent alors sensiblement alignés dans un plan horizontal.

Dans une forme préférée de réalisation, l'unité de commande **9** est adaptée pour permettre un passage automatique en position allongée par un pilotage coordonné des vérins de dossier **36** et de repose-pied **53**.

Dans cette configuration allongée, l'utilisateur a encore accès à la fonction d'élévation/abaissement et peut, par exemple, par une commande du vérin de lift **70** choisir de placer la structure d'assise en configuration couchette à la hauteur souhaitée pour permettre, le transfert de l'utilisateur du fauteuil sur une table d'examen ou encore dans un lit.

De plus, dans cette configuration, l'utilisateur a également accès à la fonction d'inclinaison générale de l'ensemble de la structure d'assise et peut, par exemple, l'incliner vers l'arrière, alors même qu'elle se trouve en position couchette. Cette position couchée inclinée vers l'arrière, dite « proclive », illustrée **fig. 5** et **6****,** peut être utile pour la technique de kinésithérapie respiratoire dite de « claping ».

Selon l'invention, le fauteuil peut, à partir de la position normale assise **fig. 1**, par la seule commande du vérin motorisé **23**, passer en position de verticalisation **4**. En effet, compte tenu de la relation existant entre les structures articulées de support du siège **16**, du dossier **17** et du repose-pied **15**, la seule commande du vérin télescopique motorisé **23** permet de passer de la position assise à la position de verticalisation, telle qu'illustrée aux **fig. 3** et **4****.**

La manoeuvre d'un seul vérin, dit de verticalisation, **23** pour assurer cette verticalisation de la structure d'assise présente l'avantage d'offrir un très grand confort et un sentiment de sécurité, dans la mesure où ce mouvement peut être assuré de manière automatique par l'unité de commande, sans à-coups et avec une grande fluidité.

Bien entendu, l'unité de commande **9** sera alors programmée de manière à s'assurer que la structure d'assise **2** est, avant le déclenchement du mouvement de verticalisation, située à une hauteur suffisante pour empêcher tout risque de blocage du mouvement par un contact du repose-pied avec le sol.

Par ailleurs, il est à noter qu'en position de verticalisation, la fonction d'élévation, assurée par le vérin dé lift **70**, reste accessible. De même la fonction d'inclinaison générale de l'ensemble de la structure d'assise est, en position de verticalisation, également accessible par la commande du vérin d'assiette **73**, de sorte qu'il est possible de choisir une position légèrement inclinée vers l'arrière contribuant à donner une meilleure stabilité au fauteuil et à apporter un sentiment de sécurité à l'utilisateur du fauteuil qui n'a plus l'usage de ses membres inférieurs.

Afin, d'offrir une très grande souplesse et facilité d'utilisation, l'unité de commande **9** est de plus adaptée pour assurer par un fonctionnement coordonné des vérins de verticalisation **23**, de dossier **36** et de jambier **53**, un passage automatique de la position de verticalisation **fig. 4** **à** la position allongée **fig. 9** et inversement avec, éventuellement, une possibilité d'arrêt dans une position intermédiaire. Ce mouvement est alors réalisé en conservant l'alignement du repose pied, du siège et du dossier sensiblement ' dans un même plan.

Il est à noter que, afin de garantir la sécurité d'utilisation en position de verticalisation, le fauteuil sera équipé de moyens de retenue thoracique, non représentés et constitués, par exemple, par une ceinture ou harnais, ainsi que de moyens de retenue bas **80** formés, selon l'exemple illustré, par des genouillères venant appliquer une pression sur les genoux, afin d'empêcher tout affaissement de l'utilisateur du fauteuil en position de verticalisation.

De même, de manière habituelle pour un fauteuil pour handicapés, le fauteuil selon l'invention comprend deux accoudoirs **81** solidaires de la structure de dossier **20**. Selon l'exemple illustré, l'unité de commande **9** est adaptée sur l'accoudoir **81** de droite.

Selon l'exemple illustré et décrit précédemment, le dossier **17** est relié à la structure de support de siège **20** par une biellette **43**. Toutefois un tel mode de liaison rigide n'est pas strictement nécessaire à la réalisation d'un fauteuil selon l'invention.

Ainsi, la **fig. 10** présente une autre forme de réalisation d'un fauteuil multiposition pour handicapés selon l'invention qui diffère de la forme de réalisation telle que décrite en relation avec les **fig. 1** à **9** en ce que le dossier **17** est supporté par un seul montant **90** articulé sur la structure **20** de support du siège **16**. Le dossier **17** est alors lié à un coulisseau qui est mobile dans le montant **91**. Le dossier est en outre relié à la structure de support de siège par une courroie souple, non représentée, guidée par un système de poulies, également non représentées, de manière à assurer une augmentation de la distance entre le dossier **17** et le siège **16** lors du passage en position de verticalisation.

La forme de réalisation illustrée à la **fig. 10** se différencie également en ce que se sont les roues arrière **3** qui sont motrices tandis que les roues avant **5** sont folles. Le fauteuil motorisé illustré à la **fig. 10** peut donc être qualifié de fauteuil à propulsion par opposition au fauteuil illustré aux **fig. 1** à **9** qui peut être qualifié de fauteuil à traction. Dans le cadre de la forme de réalisation illustrée à la **fig. 10**, le placement des moteurs **7** à l'arrière permet de reculer les masses et donc d'augmenter la stabilité du fauteuil en position de verticalisation notamment.

## Revendications

1. Fauteuil, pour une personne handicapée ou à mobilité réduite, comprenant :
• un châssis porteur (**1**),
• une structure d'assise (**2**) qui comprend au moins :
◆ un repose pied (**15**),
◆ un siège (**16**),
◆ un dossier (**17**),
◆ des structures de support du dossier (17), du siège (16) et du repose-pied (15) qui sont articulées pour autoriser une modification de l'inclinaison relative du dossier par rapport au siège et/ou une modification de l'inclinaison relative du repose-pied par rapport au siège,
◆ et au moins un moyen d'assistance mécanique (23, 36, 53) adapté pour assurer une modification de l'inclinaison relative du dossier par rapport au siège et/ou une modification de l'inclinaison relative du repose-pied par rapport au siège
• des moyens élévateurs (**60**) interposés entre le châssis (**1**) et la structure d'assise (**2**) permettant une modification de la hauteur de la structure d'assise, et comprenant au moins un ensemble articulé qui comprend au moins un polygone déformable (**61**) dans un plan vertical, interposé entre la structure d'assise et l'embase qui définit alors un côté du polygone déformable, et un moyen d'assistance mécanique (**70**) adapté pour permettre, par une déformation du polygone (**61**), une modification de la hauteur de la structure d'assise (**2**)
• des moyens d'inclinaison de l'ensemble de la structure d'assise (**2**), moyens d'inclinaison qui sont interposés entre le châssis et les moyens élévateurs et qui comprennent au moins :
• une embase (**65**) qui est solidaire du châssis (**1**) et qui oscille autour d'un axe sensiblement horizontal et sur laquelle les moyens élévateurs sont adaptés,
• et un moyen d'assistance mécanique (**73**) qui est interposé entre l'embase (**65**) et le châssis (**1**) et qui est adapté pour permettre, par une rotation de l'embase (**65**), une modification de l'inclinaison de l'ensemble de la structure d'assise (**2**), indépendamment de sa configuration et notamment de la hauteur d'assise
et **caractérisé en ce que** :
• la structure d'assise (**2**) comprend une traverse (**19**) qui est située dans la région antérieure du fauteuil et qui forme un côté du polygone déformable (**61**) des moyens élévateurs (**60**),
• la structure articulée (**20**) de support du siège comprend au moins :
- un longeron (**21**) qui est solidaire du siège (**16**) et qui est articulé à l'avant sur la traverse antérieure (**19**),
- et un vérin télescopique motorisé (**23**) qui est articulé, à l'avant, sur la traverse antérieure (**19**) et, à l'arrière, sur le longeron ou un élément (**25**) solidaire du longeron et qui forme un moyen d'assistance mécanique à la verticalisation de la structure d'assise (**2**),
• la structure articulée (**30**) de support du dossier (**17**) comprend au moins :
- un montant (**31**) qui est solidaire du dossier et qui est articulé sur l'extrémité postérieure du longeron (**21**) ou sur un élément solidaire du longeron,
- et un bras de dossier (**35**) qui est articulé sur la traverse antérieure (**19**) et sur le montant (**31**) ou un élément (**32**) solidaire du montant,
• et la structure articulée (**50**) de support du repose-pied (**15**) comprend au moins :
- un segment jambier (**51**) qui est solidaire du repose-pied et qui est articulé sur la traverse antérieure (**19**),
- un bras de jambier (**53**) qui est articulé, d'une part, sur la traverse antérieure (**19**) et, d'autre part, sur le segment jambier (**51**).

2. Fauteuil selon la revendication 1, **caractérisé en ce que** l'ensemble articulé (**60**) comprend au moins deux polygones (**61**) déformables dans deux plans verticaux parallèles.

3. Fauteuil selon la revendication 1 ou 2, **caractérisé en ce que** chaque polygone déformable (**61**) présente la forme d'un quadrilatère déformable dont deux cotés sont formés par deux segments articulés reliant le châssis à la structure d'assise.

4. Fauteuil selon la revendication 3, **caractérisé en ce que** le quadrilatère déformable (**61**) présente la forme d'un parallélogramme.

5. Fauteuil selon l'une des revendications 1 à 4, **caractérisé en ce que** le moyen d'assistance mécanique (**73**) des moyens d'inclinaison de l'ensemble de la structure d'assise (**2**) est motorisé.

6. Fauteuil selon l'une des revendications 1 à 5, **caractérisé en ce que** la structure d'assise articulée (**2**) et le moyen d'assistance mécanique (**23**) sont adaptés pour permettre le passage de la structure d'assise dans une position de verticalisation dans laquelle le repose-pied (**15**), le siège (**16**) et le dossier (**17**) sont placés dans le prolongement les uns des autres dans un plan sensiblement vertical.

7. Fauteuil selon l'une des revendications 1 à 6, **caractérisé en ce que** le bras de dossier (**35**) comprend un segment antérieur (**36**) formé par un vérin motorisé (**36**) constituant un moyen d'assistance mécanique pour la modification de l'inclinaison relative du dossier (**17**) par rapport au siège (**16**).

8. Fauteuil selon l'une des revendications 1 à 7, **caractérisé en ce que** le bras de jambier est formé par un vérin motorisé (**53**) constituant un moyen d'assistance mécanique pour la modification de l'inclinaison relative du repose-pied (**15**) par rapport au siège (**16**).

9. Fauteuil selon l'une des revendications 1 à 8, **caractérisé en ce qu'**il comprend une unité de commande (**9**) qui assure le pilotage des vérins motorisés et qui est adaptée pour :
• d'une part, placer de manière automatique la structure d'assise (**2**), à partir d'une position dite normale :
◆ soit en position verticalisée dans laquelle le repose-pied (**15**), le siège (**16**) et le dossier (**17**) sont alignés dans un plan sensiblement vertical,
◆ soit en position allongée, dans laquelle le repose-pied, le siège et le dossier sont alignés dans un plan sensiblement horizontal,
• et, d'autre part, permettre, de manière semi-automatique, une modification de l'élévation de la structure d'assise.

10. Fauteuil selon l'une des revendications 1 à 9, **caractérisé en ce que** le repose-pied (**15**) est adapté sur le segment jambier par l'intermédiaire d'un chariot (**56**), de manière à être mobile en translation par rapport à la traverse antérieure (**19**).

11. Fauteuil selon l'une des revendications 1 à 10, **caractérisé en ce que** le dossier (**17**) est adapté sur le montant de dossier par l'intermédiaire d'un coulisseau (**42**) de manière à être mobile en translation par rapport au siège (**16**).

12. Fauteuil selon l'une des revendications 1 à 11, **caractérisé en ce que** le châssis (**1**) est équipé d'au moins trois roues (**3**, **5**).

13. Fauteuil selon la revendication 14, **caractérisé en ce qu'**une roue (**3**) au moins est motorisée.

## Claims

1. A wheelchair for handicapped people or people of reduced mobility, with:
• a support chassis (1),
• a seat structure (2) that includes at least:
◆ a footrest (15),
◆ a seat (16),
◆ a seat back (17),
◆ support structures for the seat back (17), the seat (16) and the footrest (15), that are articulated in order to allow a change in the relative slope of the seat back in relation to the seat and/or a change in the relative slope of the footrest in relation to the seat,
◆ and at least one mechanical assistance means (23, 36, 53) designed to ensure a change in the relative inclination of the seat back in relation to the seat and/or a change in the relative slope of the footrest in relation to the seat
• lifting means (60) interposed between the chassis (1) and the seat structure (2), allowing a change in the height of the seat structure, and including at least one articulated assembly with at least one polygon that is deformable (61) in a vertical plane, interposed between the seat structure and the base, which then forms one side of the deformable polygon, and a mechanical assistance means (70) designed, by deformation of the polygon (61), to allow a change in the height of the seat structure (2)
• means to incline the whole seat structure (2), inclining means that are interposed between the chassis and the lifting means and that include at least:
• a base (65) that is attached to the chassis (1) and that oscillates around a more-or-less horizontal axis on which the lifting means are fitted,
• and a mechanical assistance means (73) that is interposed between the base (65) and the chassis (1) and that is designed, by rotation of the base (65), to allow a change in the slope of the whole seat structure (2), independently of its configuration and in particular of the seat height,
and the wheelchair being **characterised in that**:
• the seat structure (2) includes a cross-member (19) that is located in the rear region of the wheelchair and that forms one side of the deformable polygon (61) of the lifting means (60),
• the articulated structure (20) to support the seat includes at least:
- a stringer (21) that is attached to the seat (16) and that is articulated toward the front on the rear cross-member (19),
- and a motor-driven telescopic actuator (23) that is articulated toward the front on the rear cross-member (19) and, to the rear on the stringer or an element (25) attached to the stringer, and that forms a mechanical assistance means for verticalisation of the seat structure (2),
• the articulated structure (30) that supports the seat back (17) includes at least:
- an upright (31) that is attached to the seat back and that is articulated on the rear end of the stringer (21) or on an element attached to the stringer,
- and a seat back arm (35) that is articulated on the rear cross-member (19) and on the upright (31) or an element (32) attached to the upright,
• and the articulated structure (50) to support the footrest (15) includes at least:
- a leg-support segment (51) that is attached to the footrest and that is articulated on the rear cross-member (19),
- a leg-support arm (53) that is articulated firstly on the rear cross-member (19) and secondly on the leg-support segment (51).

2. A wheelchair according to claim 1, **characterised in that** the articulated assembly (60) includes at least two polygons (61) that are deformable in two parallel vertical planes.

3. A wheelchair according to claims 1 or 2, **characterised in that** each deformable polygon (61) takes the form of a quadrilateral that is deformable, in which two sides are formed by two articulated segments connecting the chassis to the seat structure.

4. A wheelchair according to claim 3, **characterised in that** the deformable quadrilateral (61) takes the form of a parallelogram.

5. A wheelchair according to one of claims 1 to 4, **characterised in that** the mechanical assistance means (73) of the means to incline the whole seat structure (2) is motor-driven.

6. A wheelchair according to one of claims 1 to 5, **characterised in that** the articulated seat structure (2) and the mechanical assistance means (23) are designed so as to allow the passage of the seat structure into a verticalisation position in which the footrest (15), the seat (16) and the seat back (17) are placed in extension in relation to each other in a more-or-less vertical plane.

7. A wheelchair according to one of claims 1 to 6, **characterised in that** the seat back arm (35) includes a rear segment (36) formed by a motor-driven actuator (36) that constitutes a mechanical assistance means for modifying the relative slope of the seat back (17) in relation to the seat (16).

8. A wheelchair according to one of claims 1 to 7, **characterised in that** the leg-support arm is formed by a motor-driven actuator (53) that constitutes a mechanical assistance means for modifying the relative slope of the footrest (15) in relation to the seat (16).

9. A wheelchair according to one of claims 1 to 8, **characterised in that** it includes a control unit (9) that provides control over the motor-driven actuators and that is designed:
• firstly, to automatically move the seat structure (2) from a so-called normal position
◆ either to a "verticalised" position in which the footrest (15), the seat (16) and the seat back (17) are aligned in a more-or-less vertical plane,
◆ or to an extended position, in which the footrest, the seat and the seat back are aligned in a more-or-less horizontal plane,
• and, secondly, to allow a change in the elevation of the seat structure in a semi-automatic manner.

10. A wheelchair according to one of claims 1 to 9, **characterised in that** the footrest (15) is fitted onto the leg-support segment by means of a carrier (56), so as to be mobile in translation in relation to the rear cross-member (19).

11. A wheelchair according to one of claims 1 to 10, **characterised in that** the seat back (17) is fitted onto the upright of the seat back by means of a slide (42) so as to be mobile in translation in relation to the seat (16).

12. A wheelchair according to one of claims 1 to 11, **characterised in that** the chassis (1) is fitted with at least three wheels (3, 5).

13. A wheelchair according to claim 12, **characterised in that** at least one wheel (3) is motor-driven.

## Patentansprüche

1. Stuhl für eine behinderte Person oder eine Person mit eingeschränkter Mobilität, umfassend:
- einen Tragrahmen (1),
- eine Sitzstruktur (2), die wenigstens umfaßt:
- eine Fußstütze (15),
- einen Sitz (16),
- eine Rückenlehne (17),
- Strukturen zum Tragen der Rückenlehne (17), des Sitzes (16) und der Fußstütze (15), die angelenkt sind, um eine Änderung der Relativneigung der Rückenlehne gegenüber dem Sitz und/oder eine Änderung der Relativneigung der Fußstütze gegenüber dem Sitz zu ermöglichen, und
- wenigstens ein mechanisches Hilfsmittel (23, 36, 53), das dazu ausgelegt ist, eine Änderung der Relativneigung der Rückenlehne gegenüber dem Sitz und/oder eine Änderung der Relativneigung der Fußstütze gegenüber dem Sitz sicherzustellen,
- Hebemittel (60), die zwischen dem Rahmen (1) und der Sitzstruktur (2) angeordnet sind, die eine Änderung der Höhe der Sitzstruktur ermöglichen und die wenigstens eine Gelenkanordnung, welche wenigstens ein in einer vertikalen Ebene verformbares Vieleck (61) umfaßt, das zwischen der Sitzstruktur und dem Fuß angeordnet ist, der nun eine Seite des verformbaren Vielecks definiert, sowie ein mechanisches Hilfsmittel (70) umfassen, das dazu ausgelegt ist, durch eine Verformung des Vielecks (61) eine Änderung der Höhe der Sitzstruktur (2) zu ermöglichen,
- Mittel zum Neigen der gesamten Sitzstruktur (2), Neigungsmittel, die zwischen dem Rahmen und den Hebemitteln angeordnet sind und die wenigstens umfassen:
- einen Fuß (65), der mit dem Rahmen (1) fest verbunden ist und der um eine im wesentlichen horizontale Achse verschwenkt und an dem die Hebemittel angebracht sind, und
- ein mechanisches Hilfsmittel (73), das zwischen dem Fuß (65) und dem Rahmen (1) angeordnet ist und das dazu ausgelegt ist, durch eine Drehung des Fußes (65) eine Änderung der Neigung der gesamten Sitzstruktur (2), unabhängig von ihrem Aufbau und insbesondere von der Sitzhöhe, zu ermöglichen,
und **dadurch gekennzeichnet, daß**:
- die Sitzstruktur (2) eine Traverse (19) umfaßt, die sich im vorderen Bereich des Stuhls befindet und die eine Seite des verformbaren Vielecks (61) der Hebemittel (60) bildet,
- die Gelenkstruktur (20) zum Tragen des Sitzes wenigstens umfaßt:
- einen Längsträger (21), der mit dem Sitz (16) fest verbunden ist und der vorne an der vorderen Traverse (19) angelenkt ist, und
- einen motorisierten Teleskopzylinder (23), der vorne an der vorderen Traverse (19) und hinten an dem Längsträger oder einem mit dem Längsträger fest verbundenen Element (25) angelenkt ist und der ein mechanisches Mittel zur Unterstützung des Vertikalisierens der Sitzstruktur (2) bildet,
- die Gelenkstruktur (30) zum Tragen der Rückenlehne (17) wenigstens umfaßt:
- einen Holm (31), der mit der Rückenlehne fest verbunden ist und der an dem hinteren Ende des Längsträgers (21) oder an einem mit dem Längsträger fest verbundenen Element angelenkt ist, und
- einen Rückenlehnenarm (35), der an der vorderen Traverse (19) und an dem Holm (31) oder einem mit dem Holm fest verbundenen Element (32) angelenkt ist,
- und die Gelenkstruktur (50) zum Tragen der Fußstütze (15) wenigstens umfaßt:
- ein Unterschenkelsegment (51), das mit der Fußstütze fest verbunden ist und das an der vorderen Traverse (19) angelenkt ist,
- einen Schienbeinmuskelarm (53), der einerseits an der vorderen Traverse (19) und andererseits an dem Unterschenkelsegment (51) angelenkt ist.

2. Stuhl nach Anspruch 1, **dadurch gekennzeichnet, daß** die Gelenkanordnung (60) wenigstens zwei in zwei parallelen vertikalen Ebenen verformbare Vielecke (61) umfaßt.

3. Stuhl nach Anspruch 1 oder 2, **dadurch gekennzeichnet, daß** jedes verformbare Vieleck (61) die Form eines verformbaren Vierecks aufweist, von dem zwei Seiten von zwei den Rahmen mit der Sitzstruktur verbindenden Gelenksegmenten gebildet sind.

4. Stuhl nach Anspruch 3, **dadurch gekennzeichnet, daß** das verformbare Viereck (61) die Form eines Parallelogramms aufweist.

5. Stuhl nach einem der Ansprüche 1 bis 4, **dadurch gekennzeichnet, daß** das mechanische Hilfsmittel (73) der Mittel zum Neigen der gesamten Sitzstruktur (2) motorisiert ist.

6. Stuhl nach einem der Ansprüche 1 bis 5, **dadurch gekennzeichnet, daß** die gelenkige Sitzstruktur (2) und das mechanische Hilfsmittel (23) dazu ausgelegt sind, den Übergang der Sitzstruktur in eine Vertikalisierungsposition zu ermöglichen, in der die Fußstütze (15), der Sitz (16) und die Rückenlehne (17) in der Verlängerung voneinander in einer im wesentlichen vertikalen Ebene angeordnet sind.

7. Stuhl nach einem der Ansprüche 1 bis 6, **dadurch gekennzeichnet, daß** der Rückenlehnenarm (35) ein vorderes Segment (36) umfaßt, das von einem motorisierten Zylinder (36) gebildet ist, der ein mechanisches Hilfsmittel für die Änderung der Relativneigung der Rückenlehne (17) gegenüber dem Sitz (16) bildet.

8. Stuhl nach einem der Ansprüche 1 bis 7, **dadurch gekennzeichnet, daß** der Schienbeinmuskelarm von einem motorisierten Zylinder (53) gebildet ist, der ein mechanisches Hilfsmittel für die Änderung der Relativneigung der Fußstütze (15) gegenüber dem Sitz (16) bildet.

9. Stuhl nach einem der Ansprüche 1 bis 8, **dadurch gekennzeichnet, daß** er eine Steuereinheit (9) umfaßt, die die Steuerung der motorisierten Zylinder sicherstellt und die dazu ausgelegt ist:
- einerseits die Sitzstruktur (2), ausgehend von einer sogenannten normalen Position,
- entweder automatisch in die vertikalisierte Position zu bringen, in der die Fußstütze (15), der Sitz (16) und die Rückenlehne (17) in einer im wesentlichen vertikalen Ebene fluchten,
- oder automatisch in die ausgestreckte Position zu bringen, in der die Fußstütze, der Sitz und die Rückenlehne in einer im wesentlichen horizontalen Ebene fluchten,
- und andererseits halbautomatisch eine Änderung des Anhebens der Sitzstruktur zu ermöglichen.

10. Stuhl nach einem der Ansprüche 1 bis 9, **dadurch gekennzeichnet, daß** die Fußstütze (15) an dem Unterschenkelsegment mittels eines Schlittens (56) angebracht ist, um gegenüber der vorderen Traverse (19) verschiebebeweglich zu sein.

11. Stuhl nach einem der Ansprüche 1 bis 10, **dadurch gekennzeichnet, daß** die Rückenlehne (17) an dem Rückenlehnenholm mittels eines Schiebers (42) angebracht ist, um gegenüber dem Sitz (16) verschiebebeweglich zu sein.

12. Stuhl nach einem der Ansprüche 1 bis 11, **dadurch gekennzeichnet, daß** der Rahmen (1) mit wenigstens drei Rädern (3, 5) ausgestattet ist.

13. Stuhl nach Anspruch 14, **dadurch gekennzeichnet, daß** wenigstens ein Rad (3) motorisiert ist.
